# EUROPÄISCHE PATENTANMELDUNG

(11) **EP 0 363 880 A1**
(43) Veröffentlichungstag der Anmeldung: **18.04.1990**
(21) Anmeldenummer: 89118747.8
(22) Anmeldetag: 09.10.1989
(51) Int. Cl.: A47G 19/22

(54) **Vorrichtung zum Halten von Trinkröhrchen**

(30) Priorität: 14.10.1988 DE 8812923 U; 21.11.1988 DE 8814485 U
(71) Anmelder: Florjancic, Peter, D-82499 Wallgau (DE)
(72) Erfinder: Florjancic, Peter, D-82499 Wallgau (DE)
(74) Vertreter: Görg, Klaus, Dipl.-Ing.

(57) **Zusammenfassung**

Die Erfindung bezieht sich auf einen Trinkröhrchenhalter mit einem Grundelement (24) mit daran seitlich über Gelenkstellen (33, 33′, 25) angebrachten, als Halteelemente dienenden Seitenteilen (34; 34′; 26). Im Nichtgebrauchszustand befinden sich die Seitenteile und das Grundelement im wesentlichen in einer Ebene, können aber in eine dreidimensionale Gebrauchsstellung geklappt und so auf den Rand eines Gefäßes aufgesetzt werden.

## Beschreibung

Trinkröhrchen für das Ansaugen von Trinkflüssigkeit aus Gläsern, Becher oder dergleichen Trinkgefäßen haben so, wie sie normalerweise und insbesondere in Form von Trinkhalmen in den Handel kommen, eine Länge von mehr als 200 mm, so daß sie ohne Gefahr des Herausfallens nur in Trinkgefäßen entsprechender Höhe benutzt werden können. Ist das Trinkgefäß - nachfolgend zur vereinfachten Beschreibung "Glas" genannt - zu niedrig, muß das Trinkröhrchen neben das Gefäß gelegt werden. Dies ist oft aus hygienischen Gründen unerwünscht und auch unbequem und in vielen Fällen unmöglich, z.B. bei bettlägerig Kranken oder Kranken mit einer Hand- oder Armverletzung, aber auch dann, wenn man das Getränk im Stehen ohne Tisch oder anderen Ablagemöglichkeiten zu sich nehmen will. Außerdem muß auch bei genügend tiefen Gläsern das sich frei im Glas bewegende, bzw. drehende Trinkröhrchen mit der freien, nicht das Glas haltenden Hand zum Mund geführt werden. Diese Schwierigkeitennehmen dann noch zu, wenn es die Regeln vorschreiben, ein Getränk mit mehr als einem Trinkrohr einzunehmen.

Für diesen Zweck ist bereits aus der US-Ps 2 070 495 ein Halter für ein Trinkröhrchen bekannt geworden, welcher so ausgebildet ist, daß er auf den oberen Rand des Gefäßes aufgesetzt werden kann. Der Halter ist so verformt, daß am oberen freien Ende eine Aufnahmeöffnung für das Trinkröhrchen vorgesehen ist. Dieser Halter ist in seiner endgültig einzusetzenden Gestalt vorgeformt.

Weitere Varianten eines derartigen Halters sind der FR-PS 967 291, der US-PS 4 775 060 und der US-PS 2 378 660 zu entnehmen.

Es ist Aufgabe der Erfindung, eine Vorrichtung zum Halten von Trinkröhrchen zu schaffen, die bei einfacher Herstellung und bei einfachem Aufbau sowie bei einfacher Handhabung vor dem Gebrauch einfach und schnell an das Gefäß anzubringen ist.

Diese Aufgabe wird erfindungsgemäß gelöst durch eine Vorrichtung zum Halten von Trinkröhrchen an und in Trinkgefäßen in bestimmter Position, mit einem Grundelement und einem ersten Halteelement für das Halten des Trinkröhrchens und einem zweiten Halteelement für das Halten des Grundelementes am Trinkgefäß. Die Halteelemente sind im wesentlichen in einer Ebene mit dem Halteelement ausgebildete Seitenteile, die um mit dem Grundelement verbundene Gelenke in ihre Gebrauchsstellung klappbar sind. In den Seitenteilen sind je ein Aufnahmeschlitz für das Trinkröhrchen bzw. den Rand des Trinkgefäßes ausgebildet.

Diese Vorrichtung ist im vorgefertigten Nichtgebrauchszustand ein im wesentlichen ebenflächiges, zweidimensionales Gebilde, welches durch Abbiegen der Seitenteile um die genannten Gelenke in ein dreidimensionales Gebilde gebracht werden kann (Gebrauchszustand). Dieses dreidimensionale Gebilde wird dann auf den oberen Rand des Gefäßes aufgesteckt. Somit ist die Vorrichtung im Nichtgebrauchszustand leicht und günstiig zu verstauen, ist aber auch ebenso leicht in den Gebrauchszustand bringbar, indem die Seitenteile entsprechend abgebogen werden.

Vorzugsweise ist seitlich des Grundelementes je ein Seitenteil als zweites Halteelement und an einem Seitenrand dazwischen ein Seitenteil als erstes Halteelement ausgebildet. Somit können diese Seitenteile ggf. mit einer Hand gleichzeitig abgebogen werden, so daß ein leichtes einhändiges Aufsetzen auf den Gefäßrand möglich ist.

Zur Vereinfachung des Aufsetzens sind vorzugsweise die als die zweiten Halteelemente ausgebildeten Seitenteile in ihrer Gebrauchsstellung mit dem als das erste Halteelement ausgebildeten Seitenteil verrastbar. Durch diese Verrastung verbleibt die Vorrichtung in dem Gebrauchszustand und kann so einfach auf den Gefäßrand aufgesetzt werden. Außerdem ist es einfacher, in diesem Zustand das Trinkröhrchen anzusetzen.

Zweckmäßigerweise ist in den als die zweiten Halteelemente ausgebildeten Seitenteile jeweils eine breitere Ausnehmung ausgebildet, in der eine einseitig mit dem Seitenteil verbundene Pratze ausgebildet ist, die mit einem Rand der Ausnehmung den Schlitz zur Aufnahme des Trinkgefäßrandes bildet. Dies ermöglicht das Ansetzen der Vorrichtung an Gefäße unterschiedlicher Größe, d.h. unterschiedlichen Umfangs und unterschiedlicher Wandstärke.

Vorzugsweise ist die Pratze flexibler ausgebildet als das zugehörige Seitenteil, um so das Aufsetzen auf den Gefäßrand weiter zu erleichtern.

Aus Einfachheitsgründen ist die Vorrichtung vorzugsweise ein einziges, spritzgegossenes Kunststoffteil.

Damit im Durchmesser unterschiedlich große oder mehrere Trinkröhrchen angesetzt werden können, sind in dem als das erste Halteelement ausgebildeten Seitenteil mehrere, unterschiedlich große Schlitze zum Aufnehmen von verschieden großen Trinkröhrchen ausgebildet.

Schließlich kann das als erstes Halteelement ausgebildete Seitenteil am freien Ende nach außen hin pfeilförmig verjüngt ausgebildet sein.

Die Erfindung ist in den Zeichnungen an einigen, keinen Anspruch auf Vollständigkeit erhebenden Beispielen veranschaulicht und anhand dieser nachfolgend beschrieben. Es stellen dar:
Fig. 1 eine einfache Ausführungsform eines Trinkrohrhalters;
Fig. 2 eine Draufsicht auf den Gegenstand der Fig. 1 in der Gebrauchsstellung, an einem Glas befestigt; und
Fig. 3 ein Trinkgefäß mit einem ein Trinkröhrchen haltenden Halter im aufgesetzten Zustand.

In der in den Figuren 1 und 2 dargestellten Ausführungsform ist der Trinkröhrchenhalter im Nichtgebrauchszustand ein im wesentlichen durchgehend flaches Kunststoffspritzteil 10. Dieses besteht aus dem rechteckigen oder etwa rechteckigen Schild 24 und zwei Seitenteilen 34, 34′, die über gegenüber Schild und Seitenteilen dünnere Stege 33, 33′ (Gelenk) mit dem Schild 24 verbunden sind. Auf die gleiche Weise ist mit einer Schmalkante des Schildes 24 über einen gegenüber diesem schwächeren Steg 5 ebenfalls als Seitenteil eine Haltezunge 27 verbunden.

Die Haltezunge 26 weist Öffnungen 29, 32, 32′ unterschiedlichen Durchmessers für das Hindurchstecken eines Trinkröhrchens auf, die zweckmäßig so bemessen ist, daß ein Trinkhalm gängigen Durchmessers gerade noch ohne Schwierigkeiten hindurchgeführt werden kann. Die Haltezunge 26, die auf der dem Schild 24 zugewandten Seite schmäler als die Schmalseite des Schildes ist, geht dann in einen etwa pfeilförmigen Teil 27 über. Die Haltezunge 26 weist an der Spitze die Öffnung 29 für einen Trinkhalm normaler Größe auf und, von dieser Öffnung ausgehend, die weitere Öffnung 30 für einen Trinkhalm geringeren Durchmessers. In die Öffnung 30 wiederum mündet ein Schlitz 31 für das Einklemmen des Fadens eines Teebeutels. Wie bei dem Ausführungsbeispiel nach der Fig. 1 sind insbesondere für mit mehreren Trinkhalmen zu trinkende Getränke weitere Öffnungen 32, 32′ in die Seiten des pfeilförmigen Zungenteils eingebracht.

Zu beiden Seiten des Schildes 24 sind mit ihm über die dünnen Stege 33, 33′ verbunden als Klemmelemnte die Seitenteile 34, 34′ angebracht, die einen U-förmigen Rahmen 35 bilden. In dem U-förmigen Rahmen 35 ist mit dem jeweils außenliegenden Schenkel 36 eine gegenüber dem Rahmen dünnere Pratze 37 verbunden, die zusammen mit der Innenkante des Innenschenkels 38 und der Schenkelverbindung 39 einen Aufsteckschlitz 40 bildet.

Wenn man dann gemäß Fig. 2 die beiden Seitenteile 34, 34′ mit Daumen und Zeigefinger nach innen zusammendrückt und den Halter mit den Schlitzen 40 auf den Rand eines Glases 41 schiebt, so biegen sich die gegenüber dem Rahmen 35 der Seitenteile dünneren Pratzen 37 von selbst nach außen und klemmen zwischen ihren Außenkanten und den Innenkanten der Innenschenkel 38 den Glasrand fest und halten somit den Halter fest am Glas.

Außerdem können die Seitenteile schild- und zungenseitig durch einen sich über ihre Oberkanten 11 erhebenden dreieckförmigen hakenförmigen Ansatz 39′ erweitert sein. Wenn dann die Zunge 26 mit einem hakenförmigen Ansatz 26′ versehen ist, so können diese Ansätze auf später beschriebene Weise zusammenwirken. In diesem Falle besitzt zweckmäßig die Haltezunge 26 eine weitere stegförmige Schwachstelle 25 und wird auf diese Weise in einen unteren abbiegbaren rastbaren und einen oberen, gegenüber dem Unterteil frei abbiegbaren Teil mit Öffnungen 27 für den Trinkhalm unterteilt.

Für den Gebrauch werden die Seitenteile 34, 34′ um die Stege 33, 33′ von der Außenseite des Schildes 24 weggebogen und dann die Vorrichtung so gemäß Fig. 3 auf den Rand eines Glases 41 gesteckt, daß dieser in die Schlitze 40 eingreift. Da die Pratzen 37 dünner sind als die Seitenteile 34, 34′, werden sie sich gemäß Fig. 2 nach außen biegen und von innen an den Glasrand anlegen. Damit können je nach Spreizung der Pratzen unterschiedliche Glasdicken und Gefäßgrößen berücksichtigt und ein fester Sitz der Vorrichtung gewährleistet werden.

Dies, d.h. die richtige Richtung für das Umbiegen der Seitenteile, kann man z.B. dadurch kenntlich machen, daß man auf dem Schild 1 einen Aufdruck "außen" anbringt oder diese Fläche für einen Werbeaufdruck ausnützt. Bei der Verwendung der erfindungsgemäßen Vorrichtung in Krankenhäusern, Kurheimen und dergleichen kann die sichtbare freie Fläche des Schildes auch für die Anbringung des Namens des Patienten benutzt werden.

Danach wird gemäß Fig. 3 die Zunge 26 in Richtung auf die Öffnung des Glases 41 um den Steg 25 gebogen und der Trinkhalm 19 durch die Öffnung gesteckt und soweit in das Glasinnere vorgeschoben, wie dies der Benutzer wünscht. Wenn man den Trinkhalm dann losläßt, wird er sich wegen der elastischen Federwirkung der Zunge in deren Öffnung verkanten und so klemmend festgehalten. Außerdem kann man mit Hilfe der miteinander in Eingriff gelangenden Ansätze 26′, 39′ die Zunge 26 mit den Seitenteilen 34, 34′ in einer bestimmten Position festlegen (verrasten).

## Patentansprüche

1. Vorrichtung zum Halten von Trinkröhrchen an und in Trinkgefäßen in bestimmter Position, mit einem Grundelement und einem ersten Halteelement für das Halten des Trinkröhrchens und einem zweiten Halteelement für das Halten eines Grundelementes am Trinkgefäß, dadurch **gekennzeichnet,** daß die Halteelemente im wesentlichen in einer Ebene mit dem Halteelement ausgebildete Seitenteile (34; 34′; 26) sind, die um mit dem Grundelement (24) verbundene Gelenke (33; 33′; 25) in ihre Gebrauchsstellung klappbar sind, und daß in den Seitenteilen je ein Aufnahmeschlitz (40; 29, 30, 32, 32′) für das Trinkröhrchen bzw. den Rand des Trinkgefäßes ausgebildet sind.

2. Vorrichtung nach Anspruch 1, dadurch gekennzeichnet, daß seitlich des Grundelementes (24) je ein Seitenteil (34, 34′) als zweites Halteelement und an einem Seitenrand dazwischen ein Seitenteil (26) als erstes Halteelement ausgebildet ist.

3. Vorrichtung nach Anspruch 2, dadurch gekennzeichnet, daß die als die zweiten Halteelemente ausgebildeten Seitenteile (34, 34′) in ihrer Gebrauchsstellung mit dem als das erste Halteelement ausgebildeten Seitenteil (26) verrastbar (26′, 39′) sind.

4. Vorrichtung nach Anspruch 1, dadurch gekennzeichnet, daß in den als die zweiten Halteelemente ausgebildeten Seitenteile (34, 34′) jeweils eine breitere Ausnehmung ausgebildet ist, in der eine einseitig mit dem Seitenteil verbundene Pratze (37) ausgebildet ist, die mit einem Rand der Ausnehmung den Schlitz (40) zur Aufnahme des Trinkgefäßrandes bildet.

5. Vorrichtung nach Anspruch 4, dadurch gekennzeichnet, daß die Pratze (37) flexibler ausgebildet ist als das zugehörige Seitenteil (34, 34′).

6. Vorrichtung nach einem der Ansprüche 1, dadurch gekennzeichnet, daß diese ein einziges spritzgegossenes Kunststoffteil sit.

7. Vorrichtung nach einem der Ansprüche 1, dadurch gekennzeichnet, daß in dem als das erste Halteelement ausgebildeten Seitenteil (26) mehrere, unterschiedlich große Schlitze (29, 30, 32, 32′) zum Aufnehmen verschieden großer Trinkröhrchen (19) ausgebildet sind.

8. Vorrichtung nach Anspruch 1, dadurch gekennzeichnet, daß das als erstes Halteelement ausgebildete Seitenteil (26) am freien Ende (27) nach außen pfeilförmig verjüngt ausgebildet ist.
